# EUROPÄISCHE PATENTANMELDUNG

(11) **EP 2 423 509 A2**
(43) Veröffentlichungstag der Anmeldung: **29.02.2012**
(21) Anmeldenummer: 11006400.3
(22) Anmeldetag: 04.08.2011
(51) Int. Cl.: F04C 29/02

(54) **Vakuumpumpe**

(30) Priorität: 26.08.2010 DE 102010035620; 23.12.2010 DE 102010055798
(71) Anmelder: VACUUBRAND GMBH + CO KG, 97877 Wertheim (DE)
(72) Erfinder: Dirscherl, Jürgen, 97892 Kreuzwertheim (DE); Gitmans, Frank, 30900 Wedemark (DE); Rüster, Gerhard, 97907 Hasloch (DE)
(74) Vertreter: Gesthuysen, von Rohr & Eggert

(57) **Zusammenfassung**

Dargestellt und beschrieben ist eine Vakuumpumpe (1), insbesondere eine Wälzkolben-, Klauen- oder Schraubenpumpe. Die Vakuumpumpe hat wenigstens einen Rotor (2, 3) als Pumpeinrichtung, der auf einer Welle (4, 5) angeordnet ist. Ferner hat die Vakuumpumpe (1) wenigstens einen Lager- und/oder Antriebsbereich (8, 9) für die Welle (4, 5) und wenigstens einen Schöpfraum (7). Bei einem Pumpvorgang ein Medium durch Rotation des Rotors (2, 3) von einem Einlass (10) des Schöpfraums (7) zu einem Auslass (11) des Schöpfraums (7) gefördert. Erfindungsgemäß ist wenigstens eine Gasfördereinrichtung (12, 13) vorgesehen. Diese ist ausgebildet zum Fördern des Mediums weg vom Lager- und/oder Antriebsbereich (8, 9) in Richtung zum Rotor (2, 3) und/oder zum Auslass (11) des Schöpfraums (7).

## Beschreibung

Die Erfindung betrifft eine Vakuumpumpe, insbesondere Wälzkolben-, Klauen- oder Schraubenpumpe, mit wenigstens einer einen Rotor als Pumpeinrichtung aufweisenden Welle, wenigstens einem Lager- und/oder Antriebsbereich für die Welle und wenigstens einem Schöpfraum, wobei bei einem Pumpvorgang ein Medium durch Rotation des Rotors von einem Einlass des Schöpfraums zu einem Auslass des Schöpfraums gefördert wird. Die Pumpeinrichtung dient bei der erfindungsgemäßen Vakuumpumpe zum Fördern des Mediums vom Einlass des Schöpfraums zum Auslass des Schöpfraums. Insbesondere betrifft die Erfindung eine im Schöpfraum ölfrei und berührungslos trockenlaufende Vakuumpumpe, weiter insbesondere mit einem Endvakuum im Feinvakuumbereich von 10² Pa bis 10⁻² Pa.

Zahlreiche Prozesse in Forschung und Industrie erfordern ein Vakuum beispielsweise im Bereich 10² Pa bis 10⁻² Pa, wobei häufig auch kondensierende und/oder aggressive Dämpfe oder Gase gefördert werden müssen. Zur Erzeugung eines Unterdrucks in diesem Bereich werden oft flüssigkeitsgedichtete oder geschmierte Vakuumpumpen, wie beispielsweise ölgedichtete Drehschieberpumpen, eingesetzt. Die Verwendung von solchen Pumpen, bei denen das gepumpte Medium mit Öl oder anderen Flüssigkeiten in Berührung kommt, hat zahlreiche Nachteile.

Aus diesem Grund werden zum Fördern von kondensierenden und/oder aggressiven Dämpfen oder Gasen im Stand der Technik so genannte trockene Vakuumpumpen eingesetzt, also Pumpen, bei denen die gepumpten Medien mit keiner Flüssigkeit in Berührung kommen.

Eine Bauart von Feinvakuumpumpen stellen Wälzkolbenpumpen, auch Rootspumpen genannt, dar, Wälzkolbenpumpen können beispielsweise zwei 8-förmige Kolben aufweisen, die berührungslos, d. h. ohne schleifende Dichtungen, in einem geeignet geformten Gehäuse synchron aneinander abwälzen, Dadurch wird Gas vom Einlass zum Auslass gefördert.

Mit einer solchen Anordnung lassen sich Verdichtungsverhältnisse von etwa 10 bis 30 erzielen. Für die Feinvakuumerzeugung ist daher eine Vorpumpe oder ein mehrstufiger Aufbau erforderlich. Nachteilig bei dieser Bauart sind der aufwendige Aufbau sowie enge mechanische Toleranzen, die bei der Fertigung und im Betrieb einzuhalten sind. Zudem reagieren Wälzkolbenpumpen empfindlich auf Kondensate, aggressive Medien oder Partikel.

Ähnliches gilt für Klauenpumpen, die allerdings ein Verdichtungsverhältnis von etwa 50 erreichen können, also mit einer kleineren Anzahl von Stufen als Rootspumpen aufkommen. Auch Klauenpumpen weisen berührungslos synchron aneinander ablaufende Rotoren auf. Für kleinere Saugvermögen sind die Anforderungen an die Spaltmaße jedoch zu hoch für eine wirtschaftliche Realisierung.

Eine weitere verbreitete Bauart von ölfrei laufenden Feinvakuumpumpen sind so genannte Schraubenpumpen. Bei Schraubenpumpen laufen zwei schraubenförmige Rotoren berührungslos in einem geeignet geformten Gehäuse aneinander ab, wobei Gas vom Einlass zum Auslass gefördert wird. Vorteil der Schraubenpumpen im Vergleich zu Roots- oder Klauenpumpen ist die hohe mögliche Verdichtung, da Schraubenpumpen intrinsisch vielstufig aufgebaut werden können, wobei jeder Schraubengang als Stufe wirkt. Damit bieten Schraubenpumpen die Möglichkeit, mit nur einem Rotorpaar ein tiefes Endvakuum zu erzielen. Bei nur einem Rotorpaar pro Wellenende ist auch eine so genannte fliegende Lagerung dieses Rotorpaars möglich, d. h. das Rotorpaar ist nur einseitig gelagert. Das erlaubt eine einfache Demontage beispielsweise für Wartungs- und Reinigungszwecke, Aus dem Stand der Technik sind jedoch auch Schraubenpumpen bekannt, bei denen eine beidseitige Lagerung der Wellen bezüglich des Schöpfraums vorgesehen ist.

Der Antrieb der Rotoren bei Zwei-Wellen-Pumpen, wie Roots-, Klauen- und Schraubenpumpen, kann durch zwei synchron laufende Motoren oder durch ein Mittel zum Antrieb und zur Synchronisation der Rotoren ausgehend von einer einzelnen Antriebswelle, wie beispielsweise einem Getriebe, erfolgen.

Befinden sich die Lager und der Antrieb der Vakuumpumpe in einem vom Gas berührten Bereich, kann dies für viele Anwendungen nachteilig sein, da häufig Gase mit gewissem Staub- oder Dampfanteil oder sogar korrosive Gase und Dämpfe gefördert werden müssen. Selbst das Abpumpen von Behältern, die mit üblicher Umgebungsluft gefüllt sind, kann in der Pumpe zur Kondensation von Luftfeuchtigkeit führen. Auch bei vielen anderen Anwendungen enthalten die zu fördernden Medien Dämpfe. Selbst wenn diese nicht korrosiv sind, können sie in kondensierter Form zur Schädigung beispielsweise der Lager fuhren, indem die Kondensate Lagerfette auswaschen und/oder es zur Rostbildung an den Lagern kommt.

Aus dem Stand der Technik ist bekannt, zum Fördern von Gasen mit Staubund/oder Dampfanteil oder zum Fördern von korrosiven Gasen und Dämpfen Pumpen einzusetzen, bei denen der oder die Bereiche mit Lagern und Antrieben mit Spülgas unter Überdruck in Richtung zum Schöpfraum gespült werden. Dies erfordert einen Anschluss von Spülgas mit gewissem Überdruck an die Pumpe durch den Anwender. Ein solches Druckgas steht jedoch gerade bei Anwendungen für kleinere Pumpen, wie beispielsweise im Labor oder bei mobilen Anwendungen, häufig nicht zur Verfügung.

Alternativ kann der oder die Antriebsbereich(e) vom Schöpfraum auch durch eine oder mehrere Wellendichtungen getrennt werden. Solche Wellendichtungen müssen an dieser Stelle jedoch trockenlaufend sein, da sonst das Schmiermittel den Vakuumbereich verunreinigen könnte. Trockenlaufende Wellendichtungen weisen jedoch begrenzte Standzeiten auf.

Aufgabe der vorliegenden Erfindung ist es, eine im Schöpfraum trocken und berührungslos, d. h, ohne schleifende Dichtungen, arbeitende, kompakte und zugleich wirtschaftlich herzustellende und zu betreibende Vakuumpumpe für den Bereich von Atmosphärendruck bis Feinvakuum zur Verfügung zu stellen, mit der auch Medien, die kondensierbare Dämpfe oder aggressive Stoffe enthalten, gefördert werden können, ohne dass es zu Schäden an der Pumpe kommt.

Die vorgenannte Aufgabe wird mit einer Vakuumpumpe gemäß Anspruch 1 gelöst. Die Gasfördereinrichtung dient dazu, die von der Vakuumpumpe geförderten Gase und Dämpfe sowie darin enthaltene Stäube vom Lager- und/oder Antriebsbereich fernzuhalten. Sie ist zu unterscheiden von der eigentlichen Pumpeinrichtung bzw. dem Rotor, die bzw. der innerhalb des Schöpfraums verdichtet und das Medium vom Einlass zum Auslass des Schöpfraums fördert. Die zwischen der eigentlichen Pumpeinrichtung bzw. dem Rotor und der erfindungsgemäß vorgesehenen Gasfördereinrichtung bestehenden konstruktiven Unterschiede führen zu einem unterschiedlichen Strömungsleitverhalten und/oder zu einem unterschiedlichen Verdichtungsverhältnis beim Betrieb der Pumpe. Das im Schöpfraum das Medium verdichtende Element der Vakuumpumpe also der Rotor, insbesondere ausgebildet als Schraube, Klaue, Drehkolben oder Roots-Drehkolben, und die erfindungsgemäß vorgesehene Gasfördereinrichtung können als separate Bauteile oder einstückig ausgebildet sein. Vorzugsweise sind der Rotor und die Gasfördereinrichtung einstückig in die Welle integriert. Ebenso ist es möglich, die Welle, den Rotor und die erfindungsgemäß vorgesehene Gasfördereinrichtung als separate Bauteile oder einstückig auszubilden.

Vorzugsweise ist zwischen dem Schöpfraum und einem Lager- und/oder Antriebsbereich keine schleifende Dichtung vorgesehen.

Insbesondere ist es bei der erfindungsgemäßen Vakuumpumpe nicht notwendig, ein Spülgas unter Überdruck dem Lager- und/oder Antriebsbereich oder dem Bereich zwischen dem Lager- und/oder Antnebsbereich und dem Schöpfraum zuzuführen.

Vorzugsweise kann eine Gasfördereinrichtung benachbart zu einem Lager- und/oder Antriebsbereich auf der Atmosphären- bzw. Druckseite des Schöpfraums vorgesehen und zum Fördern des Mediums entgegen der Förderrichtung des Rotors und/oder in Richtung zum Auslass ausgebildet sein.

Eine Gasfördereinrichtung kann ergänzend oder alternativ auch benachbart zu einem Lager- und/oder Antriebsbereich auf der Saugseite des Schöpfraums angeordnet und zum Fördern des Mediums in Förderrichtung des Rotors und/ oder in Richtung zum Auslass ausgebildet sein.

Die erfindungsgemäße Gasfördereinrichtung ist so ausgebildet, dass das von der Pumpvorrichtung geförderte Medium nicht oder nur in geringen Mengen zu dem Lager- und/oder Antriebsbereich gelangen kann, Zudem kann eine erfindungsgemäße Gasfördereinrichtung eingesetzt werden, um ein Medium, das aus dem Schöpfraum beim Pumpvorgang der Vakuumpumpe austritt und in einen Bereich zwischen dem Schöpfraum und einem angrenzenden Lager- und/oder Antriebsbereich eintritt, zurück in den Schöpfraum und/oder zum Auslass zu fördern.

Die Gasfördereinrichtung kann im Bereich zwischen einem Lager- und/oder Antriebsbereich für die Welle und dem Rotor angeordnet sein. Weiter vorzugsweise ist die Gasfördereinrichtung innerhalb eines den Schöpfraum begrenzenden Schöpfraumgehäuses angeordnet. Grundsätzlich kann die Gasfördereinrichtung auch außerhalb des Schöpfraums, insbesondere im Bereich zwischen einem angrenzenden Lager- und/oder Antriebsbereich für die Welle und einem Schöpfraumgehäuse, angeordnet sein.

Bei einer weiter bevorzugten Ausführungsform kann die erfindungsgemäße Vakuumpumpe zur Anordnung von Lagerteilen, Wellensynchronisationsmitteln und Wellenantriebsmitteln wenigstens einen gemeinsamen Lager- und Antriebsbereich auf einer Atmosphären-Seite des Schöpfraums bzw. auf dessen Druckseite aufweisen. Ein entsprechender Lager- und Antriebsbereich für die Welle kann grundsätzlich auch auf der Saugseite des Schöpfraums vorgesehen sein. Vorzugsweise sind keine schleifenden Dichtungen zwischen dem Schöpfraum und dem Lager- und/oder Antriebsbereich vorhanden.

Bei einer Vakuumpumpe mit mehreren Rotoren aufweisenden Wellen, die jeweils wenigstens einem Lager- und/oder Antriebsbereich zugeordnet sind, ist vorzugsweise jedem Lager- und/oder Antriebsbereich wenigstens eine Gasfördereinrichtung zugeordnet. Grundsätzlich kann auch eine gemeinsame Gasfördereimichtung für mehrere Wellen vorgesehen sein.

Eine erfindungsgemäße Vakuumpumpe mit zwei Wellen kann einen zweiflutigen Aufbau derart aufweisen, dass der Einlass in der Mitte des Schöpfraums vorgesehen ist und das Gas in der Mitte des Schöpfraums angesaugt und nach beiden Seiten gefördert wird, so dass an beiden Enden des Schöpfraums Atmosphärendruck anliegen kann. Eine Zwei-Wellen-Vakuumpumpe mit zweiflutigem Aufbau kann an einem oder an beiden Wellenenden Lager- und/oder Antriebsteile für die Wellen und den entsprechenden Lager- und/oder Antriebsbereichen zugeordnete erfindungsgemäß vorgesehene Gasfördereinrichtungen sowie gegebenenfalls Einrichtungen für eine Spülgaszufuhr aufweisen.

Bei einer alternativen Ausführungsform einer erfindungsgemäßen Vakuumpumpe mit zwei Wellen können fliegende Rotoren zumindest in einem Schöpfraum vorgesehen sein, wobei die Wellen auf der Saugseite dieses Schöpfraums nicht gelagert sind.

Eine erfindungsgemäße Vakuumpumpe mit zwei Wellen kann in der Art einer mehrstufigen Pumpe basierend auf dem Roots-Prinzip und/oder dem Klauen-Prinzip aufgebaut sein. Bei diesen Pumpentypen bezeichnet die "Atmosphärenseite" die gegen Atmosphäre verdichtende Stufe der mehrstufigen Anordnung. Bevorzugt handelt es sich bei einer erfindungsgemäßen Vakuumpumpe mit zwei Wellen jedoch um eine Schraubenpumpe.

Die bei der erfindungsgemäßen Vakuumpumpe vorgesehene Gasfördereinrichtung kann in der Art eines integrierten Lüfters mit wenigstens einem Lüfterflügel oder in der Art eines Gebläseverdichters mit wenigstens einem Rotor oder in der Art einer Molekularpumpe, wie beispielsweise einer Holweckstufe, aufgebaut sein bzw. arbeiten. Beim Pumpvorgang im Schöpfraum kann ein Überdruckniveau erreicht werden. Der Auslass der erfindungsgemäßen Vakuumpumpe kann auch mit einer Leitung oder einer anderen Vorrichtung, wie beispielsweise einem Kondensator oder einer Gaswaschflasche, zur Abführung von gepumpten Dämpfen und Gasen verbunden sein.

Je nach geförderter Medienmenge am Pumpenauslass kann so ein Überdruck in der Größenordnung von 1 bis 50 mbar entstehen. Ein Überdruck in gleicher Größenordnung kann auch durch Ansaugen von Medien entstehen, die ein hohes Druckniveau aufweisen, beispielsweise, wenn aus einem geschlossenen Behälter angesaugt wird, in dem Überdruck herrscht.

Die Gasfördereinrichtung muss dementsprechend einen ausreichend hohen Druck aufbauen können, um den Gegendruck zu überwinden und um sicherzustellen, dass die geförderten Medien nicht in den Lager- und/oder Antriebsbereich gedrückt werden können. Beispielsweise können speziell geformte Radiallüfter vorgesehen sein, um ein ausreichend hohes Druckniveau zu erzeugen.

Hohe Drehzahlen von Vakuumpumpen im Bereich von 3.000 bis 25.000 U/min lassen sich vorteilhaft nutzen. Alternativ kann die Gasfördereinrichtung auch wie ein Seitenkanalgebläse ausgebildet sein, wobei auch hier hohe Drehzahlen vorteilhaft sind.

Bevorzugt werden die rotierenden Elemente der Gasfördereinrichtung, beispielsweise Lüfterräder oder sonstige Rotoren, direkt von der Welle der Vakuumpumpe, bei einer Vakuumpumpe mit zwei Wellen von einer oder beiden Wellen, angetrieben oder sind auf dieser bzw. diesen montiert.

Die erfindungsgemäße Vakuumpumpe kann ein den Schöpfraum begrenzendes Gehäuse aufweisen, wobei die Gasfördereinrichtung zwischen dem Rotor und einer Außenwand des Schöpfraumgehäuses, also innerhalb des Schöpf. raums, angeordnet und die Welle durch das Gehäuse hindurch zum Lager- und/oder Antriebsbereich geführt ist. Grundsätzlich kann die Gasfördereinrichtung auch außerhalb von dem eigentlichen Schöpfraumgehäuse im Bereich zwischen dem Schöpfraumgehäuse und dem Lager- und/oder Antriebsbereich angeordnet sein.

Um einen Kondensatablauf zu schaffen, kann das Schöpfraumgehäuse wenigstens eine von einer Öffnung im Gehäuse als Wellendurchführung für eine Welle der Vakuumpumpe ausgehende Ablaufschräge aufweisen. Die Ablaufschräge kann sich über den gesamten Umfang der Wellendurchführung kragenartig erstrecken. Ist ein Lüfterrad als weitere Gasfördereinrichtung vorgesehen, kann das Lüfterrad auf der vom Rotor abgewandten Seite an die Neigung der Ablaufschräge angepasst sein. Der wellennahe Teil der Gasfördereinrichtung bzw. des Lüfterrades und/oder der wellennahe Teil des angrenzenden Schöpfraumgehäuses können auf der vom Schöpfraum abgewandten Seite näher zum Schöpfraum angeordnet sein als der wellenferne Teil der Gasfördereinrichtung und des Gehäuses, so dass Kondensate im Schöpfraum nicht oder nur erschwert über den Spalt zwischen der Welle und dem Schöpfraumgehäuse austreten können.

Weist die erfindungsgemäße Vakuumpumpe zwei jeweils wenigstens einen Rotor aufweisende Wellen auf, kann jeder Welle wenigstens eine erfindungsgemäß vorgesehene Gasfördereinrichtung zugeordnet sein, wobei die Gasfördereinrichtungen auch als Synchrongetriebe für eine Synchronisation der Wellen zusammenwirken können. Beispielsweise kann eine Synchronisation der beiden Wellen über als Synchrongetriebe zusammenwirkende Lüfterräder erfolgen. Die Lüfterräder können jeweils eine Außenverzahnung aufweisen, wobei die Verzahnungen im Eingriff stehen und eine Synchronisation der beiden Wellen bewirken können.

Bei einer alternativen Ausführungsform der Erfindung ist zur Lösung der eingangs genannten Aufgabe bei einer Vakuumpumpe, insbesondere ergänzend zu der oben beschriebenen Gasfördereinrichtung, eine mit dem Auslass des Schöpfraums verbundene Absaugeinrichtung zum Absaugen des Mediums aus dem Schöpfraum vorgesehen. Die Absaugeinrichtung ist vorzugsweise außerhalb der eigentlichen Vakuumpumpe angeordnet und mit einer Auslassleitung verbunden, wobei die im Schöpfraum geförderten Dämpfe und Gase aus dem atmosphärenseitigen Bereich der Vakuumpumpe bzw, über den Auslass des Schöpfraums absaugt werden. Insbesondere ist die Absaugeinrichtung für eine ausreichende Druckabsenkung am Auslass der Vakuumpumpe ausgebildet, so dass es nicht zum Austritt des Mediums über Wellendurchführungen aus dem Schöpfraum in den Lager- und/oder Antriebsbereich kommen kann.

Sofern die Absaugeinrichtung hinreichenden Förderdruck aufbaut, so dass am Auslass der Vakuumpumpe stets ein gewisser Unterdruck herrscht, ist es grundsätzlich auch möglich, auf eine zusätzlich zur eigentlichen Pumpeinrichtung vorgesehene integrierte Gasfördereinrichtung der zuvor beschriebenen Art zu verzichten, wobei der Schutz des Lager- und/oder Antriebsbereichs durch von außen angesaugtes Spülgas erfolgen kann.

Die Absaugeinrichtung kann von der Welle der Vakuumpumpe angetrieben und/oder auf dieser montiert sein, wobei, vorzugsweise, die Welle zum Antrieb der Absaugeinrichtung aus dem vorzugsweise atmosphärenseitigen Lager- und/oder Antriebsbereich auf der vom Schöpfraum abgewandten Seite herausgeführt ist,

Beispielsweise kann ein integriertes Seitenkanalgebläse als Absaugeinrichtung vorgesehen sein, das einen Druckaufbau von vorzugsweise mehr als 50 mbar ermöglicht. Dieses Gebläse kann auch als Vorverdichter für die erfindungsgemäße Vakuumpumpe dienen. Dazu kann der atmosphärenseitige Bereich der Vakuumpumpe so gestaltet sein, dass das Gebläse gleichzeitig Gase oder Dämpfe aus dem Lager- und/oder Antriebsbereich und auch gepumpte Medien aus dem Schöpfraum ansaugt und verdichtet. Der Verdichter kann außenseitig an der erfindungsgemäßen Vakuumpumpe, beispielsweise auf einem freien Wellenende, vorgesehen und/oder separat angetrieben sein. Durch die Anordnung von außen an der Vakuumpumpe ergibt sich beispielsweise bei einem Seitenkanal-Verdichter der Vorteil, dass der Durchmesser eines Rotors des Verdichters nicht auf den Rotor-Durchmesser der Vakuumpumpe beschränkt ist.

Eine aus dem Lager- und/oder Antriebsbereich herausgeführte Welle kann bei beiden oben beschriebenen alternativen Ausführungsformen der Erfindung auch genutzt werden, um beispielsweise mittels eines aufgesetzten herkömmlichen Lüfters einen Kühlluftstrom zur Kühlung der erfindungsgemäßen Vakuumpumpe bereitzustellen.

Um den Schutz des Lager- und/oder Antriebsbereichs weiter zu verbessern. kann eine Spülgaszufuhr, insbesondere eine Luft- und/oder StickstoffzuFuhr, aus der Umgebung in den Bereich zwischen dem Lager- und/oder Antriebsbereich und dem Schöpfraum und/oder direkt in den Lager- und/oder Antriebsbereich vorgesehen sein. Das Spülgas wird dabei vorzugsweise nicht mit Überdruck zugeführt, sondern angesaugt. Handelt es sich bei dem von außen eingelassenen Gas um Umgebungsluft, ist kein externer Spülgasanschluss erforderlich. Bei einer bevorzugten Ausführungsform kann Spülgas angrenzend an und/oder direkt in den Lager- und/oder Antriebsbereich, der zum Schöpfraum hin an eine erfindungsgemäß vorgesehene Gasfördereinrichtung angrenzt, von außen eingelassen werden, so dass das Spülgas von der Gasfördereinrichtung in Richtung Schöpfraum und/oder Auslass gefördert wird. Ist eine Absaugeinrichtung zum Absaugen über den Auslass des Schöpfraums vorgesehen, kann das Spülgas auch aufgrund der von der Absaugeinrichtung bewirkten Druckabsenkung am Auslass über eine Wellendurchführung in den Schöpfraum angesaugt werden.

Auf der Saugseite der Vakuumpumpe ist es dabei nicht zwingend erforderlich, eine Gasfördereinrichtung vorzusehen, da im Betrieb auf der Saugseite der Vakuumpumpe meist Unterdruck herrscht, so dass ein Spülgas von außen in der Regel auch ohne zusätzliche Gasfördereinrichtung vom Lager- und/oder Antriebsbereich oder dem Bereich zwischen dem Lager- und/oder Antriebsbereich und dem Schöpfraum in den Schöpfraum gesaugt wird. Durch eine Gasfördereitnichtung auf der Saugseite ist jedoch ein Spülgaseintritt in den Schöpfraum auch bei höheren Drücken auf der Saugseite sichergestellt, wobei der Volumenstrom des Spülgases vorzugsweise sehr gering ist, um das Endvakuum der Pumpe nicht oder nur geringfügig zu beeinträchtigen.

Der Spülgasstrom kann von einem Anwender auch mittels eines Ventils einstellbar sein, was für die Druckseite und/oder die Saugseite der erfindungsgemäßen Vakuumpumpe gelten kann. Beispielsweise kann der Spülgasvolumenstrom in Abhängigkeit von der Staub- oder Dampfmenge und den Endvakuumanforderungen eingestellt werden. Die Steuerung des Ventils kann auch automatisch in Abhängigkeit von Prozessparametern, wie beispielsweise dem Ansaugdruck, oder zeitabhängig erfolgen. Ein motorisch betätigbares Ventil kann gleichzeitig als Spülgasventil nach Betriebsende einsetzbar sein, worauf weiter unten noch eingegangen wird.

Um das beim Pumpvorgang erreichbare (niedrige) Druckniveau nicht zu gefährden, ist der Volumenstrom des Spülgases, der dem Schöpfraum zugeführt wird, zu begrenzen. Für den Fall, dass ein Spülgas durch eine Gasfördereinrichtung und/oder eine mit dem Auslass verbundene Absaugeinrichtung vom Lager- und/oder Antriebsbereich in Richtung Schöpfraum gefördert bzw. angesaugt wird, kann der Spülgasvolumenstrom beispielsweise durch eine geeignete Anpassung von Spülgaskanälen, durch die das Spülgas geführt wird, zwischen dem Lager- und/oder Antriebsbereich und dem Schöpfraum und/ oder der Umgebung und/oder durch eine geeignete konstruktive Ausgestaltung der Gasfördereinrichtung und/oder durch wenigstens ein einstellbares Ventil so eingestellt werden, dass es durch die Spülgaszufuhr nicht oder lediglich zu einer geringfügigen Druckerhöhung im Schöpfraum kommt.

Durchströmt das Spülgas den Lager- und/oder Antriebsbereich, kann durch das Spülgas eine Kühlung einer für den Antrieb der Welle vorgesehenen Antriebseinheit bewirkt werden. Dies ist besonders vorteilhaft, wenn die Antriebseinheit zusammen mit Lagern der Welle in einem gemeinsamen Lager- und Antriebsraum angeordnet ist.

Bei einer weiteren Ausführungsform der Erfindung ist zur Lösung der eingangs genannten Aufgabe vorgesehen, dass ein Medium und/oder Spülgas über wenigstens einen zwischen einem Lager- und/oder Antriebsbereich und dem angrenzenden Schöpfraum angeordneten Zwischenraum abgesaugt wird. Zum Absaugen kann das Gehäuse beispielsweise einen Absaugkanal aufweisen, der an eine Absaugeinrichtung angeschlossen ist und in den Zwischenraum mündet. Es versteht sich, dass die hier beschriebene Ausführungsform auch mit einer der oben beschriebenen Ausführungsformen kombiniert werden kann.

Bei einer erfindungsgemäßen Vakuumpumpe mit zwei synchron zueinander in entgegengesetzter Richtung drehbare Rotoren aufweisenden Wellen kann eine Synchronisation der Wellen durch ein magnetisches Getriebe erfolgen. Dabei erfolgt die Synchronisation durch berührungslos aneinander vorbeilaufende Scheiben oder dergleichen, die durch magnetische Kräfte aufgrund entsprechender Magnetisierung oder aufgebrachter Magnete in Synchronisation gehalten werden. Vorzugsweise können auf die Scheiben spiegelbildlich über den Umfang abwechselnd gepolte Permanentmagnete aufgebracht sein. Da sich die beiden Scheiben nicht berühren, läuft das magnetische Getriebe leise, verschleißfrei und daher auch schmiermittelfrei.

Wird ein solches magnetisches Getriebe mit geeignet angeordneten Spulen zur Erzeugung von Magnetfeldern umgeben und werden die Spulen geeignet entsprechend der Stellung der magnetisierten Scheiben bestromt, so wird ein synchroner Zwei-Wellen-Antrieb analog zu einem bürstenlosen DC-Antrieb oder Synchronmotor erhalten, wobei die magnetisierten Scheiben des Getriebes als Motor-Rotoren dienen. Beispielsweise kann ein die Scheiben lediglich bereichsweise, insbesondere halb- bis dreiviertelkreisförmig, umgebender Motor-Stator vorgesehen sein. Im Ergebnis wird der Antrieb in ein magnetisches Getriebe in Form eines bürstenlosen Zwei-Wellen-Synchronmotors integriert. Bevorzugt ist die kombinierte Antriebs- und Synchronisationseinrichtung in der Nähe der Wellenlager angebracht, wobei Antriebsteile für die Wellen und Lagerteile zur Welleulagerung in einem gemeinsamen Lager- und Antriebsbereich angeordnet sind. Auf diese Weise wird eine kompakte und vollständig berührungslose Anordnung erhalten, wobei mit Ausnahme der Lagerfettung keine Schmiermittel im Antriebsbereich vorgesehen sein können. "Synchron" im Sinne der Erfindung bezieht sich in diesem Zusammenhang sowohl auf die Rotation der berührungslos aneinander vorbeilaufenden Scheiben bezüglich des von außen angelegten magnetischen Feldes als auch auf die Rotation der Scheiben relativ zueinander.

Besonders bevorzugt kann ein solcher Zwei-Wellen-Synchronantrieb eingesetzt werden, wenn zwischen dem Schöpfraum und einem angrenzenden Lager- und/oder Antriebsbereich keine schleifende Dichtung vorgesehen ist. Der Zwei-Wellen-Synchronantrieb kann - ähnlich wie ein Antrieb basierend auf zwei getrennten, elektronisch synchronisierten Motoren - völlig schmiermittelfrei arbeiten, erlaubt jedoch einen deutlich kompakteren Aufbau als letzterer. Der Einsatz eines Zwei-Wellen-Synchronantriebs bei der erfindungsgemäßen Vakuumpumpe trägt damit zu einem kleinen Bauvolumen der Vakuumpumpe bei. Der eigentliche Lagerbereich kann separat abgedichtet sein, wobei in die Lager integrierte Dichtungsmittel den Austritt von Schmiermitteln aus den Lagern verhindern. Die bei der erfindungsgemäßen Vakuumpumpe vorgesehene Gasfördereinrichtung schützt den Lager- und/oder Antriebsbereich zudem vor den gepumpten Medien. Da bei einem Zwei-Wellen-Synchronantrieb Schmiermittel somit nicht an einem Austritt aus dem Antriebsbereich gehindert werden müssen und gepumpte Medien durch die Wirkung der Gasfördereinrichtung am Eintritt in den Antriebsbereich gehindert werden, ist ein Aufbau der erfindungsgemäßen Vakuumpumpe völlig ohne schleifende Dichtungen zwischen dem Schöpfraum und einem angrenzenden Lager- und/oder Antriebsbereich auch für Anwendungen mit aggressiven Stäuben, Gasen und Dämpfen möglich. Dies ist außerordentlich vorteilhaft, da somit ein völlig berührungsloses und damit verschleiß- und wartungsfreies Antriebssystem geschaffen wird.

Ist eine Synchronisation der Wellen durch ein magnetisches Getriebe vorgesehen, können im Eingriff stehende Zahnräder einer erfindungsgemäß vorgesehenen Gasfördereinrichtung als Notgetriebe im Falle eines Versagens des magnetischen Getriebes zusammenwirken. Beispielsweise können Lüfterräder der Gasfördereinchtungen eine sich über den Umfang der Lüfterräder erstreckende Außenverzahnung aufweisen. Vorzugsweise sind solche Zahnräder der Gasfördereinrichtungen jedoch derart ausgestaltet, dass es lediglich bei einem Versagen des magnetischen Getriebes zu einem Kontakt der Zahnräder kommt. Dadurch werden im normalen Betriebszustand der Vakuumpumpe (bei Synchronisation lediglich über das magnetische Getriebe) der Verschleiß an den Zahnrädern und das Entstehen von Laufgeräuschen verringert bzw. ausgeschlossen. Grundsätzlich können Notlaufzahnräder auch als separate Bauteile vorgesehen sein, die in der Nähe der Scheiben des magnetischen Getriebes angeordnet sind.

Für Anwendungen mit nicht-korrosive Gasen und Dämpfen können die medienberührten Teile der erfindungsgemäßen Vakuumpumpe beispielsweise aus Aluminium, Stahl oder geeigneten Kunststoffen bestehen. Für Anwendungen mit korrosiven Gasen und Dämpfen können die Oberflächen der medienberührten Teile mit entsprechend chemisch beständigen Beschichtungen, beispielsweise auf Fluor-Kunststoff-Basis, wie beispielsweise Ethylen-Tetrafluorethylen-Polymere (ETFE), Ethylen-Chlortrifluorethylen-Polymere (ECTFE), Perfluoralkoxy-Polymere (PFA), oder ähnlichen Werkstoffen versehen sein, oder aus chemisch beständigen Vollmaterialen, wie Edelstahl oder chemisch beständigen Kunststoffen, wie beispielsweise Polyphenylensulfide (PPS), ECTFE oder dergleichen bestehen. In einer bevorzugten Ausführungsform bestehen die Rotoren der erfindungsgemäßen Vakuumpumpe aus einem Kunststoff, der sehr viel leichter ist als die üblicherweise eingesetzten Stahlwerkstoffe. Dies verringert eventuell vorhandene Unwuchten, wodurch Vibrationen, die zu Schwingungen der Wellen und damit Kollisionen der Rotoren untereinander oder mit dem Gehäuse führen können, verringert werden. Zudem haben solche Kunststoffe wie PPS oder Polyetheretherketone (PEEK) eine hohe chemische Beständigkeit und weisen, gegebenenfalls durch Zusätze noch zu verstärkende, vorteilhafte tribulogische Eigenschaften auf, die bei eventuellen Kollisionen der Rotoren Schäden begrenzen können. Schließlich lassen sich Rotoren aus Kunststoff im Spritzgussverfahren auf die Rotorwellen aufbringen. Dabei lässt sich beispielsweise ein Lüfterflügel einer Gasfördereinrichtung leicht mit anformen, was eine kostengünstige, mit den Rotoren cinteilige Fertigung ermöglicht.

Sofern eine (geringfügige) Kontamination des Lager- und/oder Antriebsbereichs mit geförderten korrosiven Medien nicht ausgeschlossen werden kann, insbesondere im Stillstand der erfindungsgemäßen Vakuumpumpe, weiter insbesondere, wenn eine Spülung nach Betriebsende nicht vorgesehen ist, kann auch der Lager- und/oder Antriebsbereich korrosionsbeständig ausgelegt werden. In diesem Zusammenhang können Kugellager beispielsweise aus Edelstahl oder Keramik, insbesondere unter Verwendung von Perfluorpolyether-Schmierstoffen (PFPE-Schmierstoffen), und PPS- oder PEEK-Kugelkäfige vorgesehen werden, wobei die Welle mit geeigneten medienbeständigen Materialien beschichtet sein kann. Falls der Antrieb direkt in den Lagerbereich integriert ist, ist auch dieser durch entsprechende Beschichtungen zu schützen. Im Falle eines Zwei-Wellen-Synchronmotors mit magnetischem Getriebe kann dies durch Beschichtung der magnetischen Scheiben sowie der Statorbleche erfolgen, oder es kann eine dünne, chemisch beständige, gasdichte Trennwand zwischen den beschichteten, magnetischen Scheiben und dem Motor-Stator vorgesehen werden.

Der Schöpfraum kann mit einer Spülgasleitung verbunden sein, wobei die Spülgasleitung im Bereich des Einlasses des Schöpfraums in den Schöpfraum münden kann. Grundsätzlich ist es aber auch möglich, dass die Spülgasleitung an einer anderen Stelle durch das Gehäuse der erfindungsgemäßen Vakuumpumpe hindurchgeführt ist und in den Schöpfraums mündet. Im Übrigen kann mit dem Einlass des Schöpfraums eine Ansaugleitung verbunden sein zum Ansaugen eines zu verdichtenden Mediums. In der Spülgasleitung und/oder in der Ansaugleitung kann wenigstens ein Ventil vorgesehen sein, wobei die Ventilsteuerung und die Steuerung einer Antriebseinheit für die Welle der erfindungsgemäßen Vakuumpumpe mittels einer gemeinsamen Steuereinrichtung erfolgen kann.

Eine besonders bevorzugte Ausführungsform der Erfindung sieht vor, dass eine in einen Einlass des Schöpfraums mündende Einlass- bzw, Ansaugleitung und/oder eine mit dem Schöpfraum und/oder der Ansaugleitung verbundene Spülgasleitung vorgesehen sind, wobei die Ansaugleitung ein Ansaugventil und die Spülgasleitung ein Spülgasventil aufweist und wobei eine Steuereinrichtung zur Steuerung der Ventile und zur Steuerung einer Antriebseinheit für die Welle vorgesehen ist. Zum Spülen der erfindungsgemäßen Vakuumpumpe während eines Abschaltvorgangs ist die Steuerung vorzugsweise derart ausgebildet, dass am Ende eines Pumpvorgangs zunächst das Einlassventil schließt und der Pumpvorgang bzw, die Rotation der Rotor-Welle(n) für eine begrenzte Zeit von beispielsweise 1 bis 5 min, weiter betrieben wird, um in dem Schöpfraum befindliche Gase und Dämpfe bei geöffnetem Spülgasventil mit Spülgas auszuspülen. Die Rotation der Rotor-Welle(n) erfolgt dabei gegebenenfalls bei verringerter Drehzahl. Nach einer bestimmten Zeit wird der Pumpvorgang bzw. die Rotation der Rotor-Welle(n) beendet und das Spülgasventil geschlossen.

Das Einlassventil und/oder das Spülgasventil werden vorzugsweise motorisch betätigt. Das Schalten der Ventile kann manuell durch einen Anwender erfolgen oder automatisch in Abhängigkeit von Prozessparametern, beispielsweise dem Ansaugdruck, oder auch zeitabhängig. Die Pumpe kann im Falle eines Fehlerzustandes, wie beispielsweise bei einem Stromausfall, sowie am Ende eines Pumpvorgangs durch Schließen des Einlassventils vakuumdicht abschalten, wobei das Einlassventil auch nach dem Ende des Spülvorgangs, wenn der Pumpenantrieb abgeschaltet wird, geschlossen bleibt.

In einer mit dem Auslass des Schöpfraums verbundenen Auslassleitung der Vakuumpumpe kann zudem ein Rückschlagventil angeordnet sein, um ein periodisches Zurückströmen von Grasen in den Schöpfraum während des Pumpbetriebs zu verhindern und einen leisen Pumpbetrieb zu gewährleisten.

Im Einzelnen gibt es eine Vielzahl von Möglichlceiten, die erfindungsgemäße Vakuumpumpe auszugestalten und weiterzubilden. Dazu wird einerseits auf die abhängigen Patentansprüche und andererseits auf die nachfolgende detaillierte Beschreibung bevorzugter Ausführungsformen der Erfindung unter Bezugnahme auf die Zeichnung verwiesen.

Die zuvor beschriebenen Merkmale und die anhand der Zeichnung nachfolgend beschriebenen Merkmale können bedarfsweise miteinander kombiniert werden, auch wenn dies nicht im Einzelnen ausdrücklich beschrieben ist. Im

Übrigen kann jedem der beschriebenen Merkmale eigenerfinderische Bedeutung kommen, insbesondere im Zusammenhang mit den Merkmalen des Oberbegriffs von Patentanspruch 1.

In der Zeichnung zeigt
- Fig. 1: eine schematische Querschnittsansicht einer ersten Ausführungs-form einer erfindungsgemäßen Vakuumpumpe,
- Fig. 2a, 2b: Lüfterräder der in Fig. 1 dargestellten Gasfördereinrichtungen,
- Fig. 3: eine zweite Ausführungsform einer erfindungsgemäßen Vaku-umpumpe in einer schematischen Querschnittsansicht,
- Fig. 4: eine dritte Ausführungsform einer erfindungsgemäßen Vakuum-pumpe in einer schematischen Querschnittsansicht und
- Fig. 5: eine schematische Darstellung einer effindungsgemäßen Vaku-umpumpe, bei der eine Spülung der Pumpe mit einem Spülgas möglich ist.

In Fig. 1 ist eine trocken laufende Vakuumpumpe 1 mit zwei Rotoren 2, 3 dargestellt. Diese sitzen auf Wellen 4, 5. Darüber hinaus ist ein Schöpfraumgehäuse 6 vorgesehen, das zusammen mit den beiden Rotoren 2, 3 den Schöpfraum 7 definiert. Die Rotoren 2, 3 sind lediglich schematisch dargestellt und können beispielsweise bei einer Roots-, Klauen- oder Schrauben-Bauform der Vakuumpumpe 1 in kämmendem Eingriff miteinander stehen. Der Außenumfang der Rotoren 2, 3 läuft in geringem Abstand, aber berührungsfrei an der Wand des Schöpfraums 7 vorbei. Die Rotoren 2, 3 werden durch die Wellen 4, 5 achsparallel geführt. Die Wellen 4, 5 sind in Lager- und/oder Antriebsbereichen 8, 9 gelagert und werden synchron angetrieben. Die Lager- und/oder Antriebsbereiche 8, 9 sind in Gehäuseteilen 8a, 9a angeordnet.

Bei synchroner Rotation der Wellen 4, 5 und damit der Rotoren 2, 3 wird ein gasförmiges Medium von einem Einlass 10 zu einem Auslass 11 des Schöpfraums 7 gefördert. Die Rotoren 2, 3 bilden die eigentliche Pumpeinrichtung der Vakuumpumpe 1 und dienen dazu, das Medium zu fördern und/oder zu verdichten. Der Auslass 11 kann beispielsweise auf Atmosphärendruck liegen, während am Einlass 10 bei angetriebenen Wellen 4, 5, d. h. bei Rotation der Rotoren 2, 3, ein Unterdruck entsteht.

Das Schöpfraumgehäuse 6 weist Wellendurchführungen 14 auf, durch die die Wellen 4, 5 in die Lager- und/oder Antriebsbereiche 8, 9 geführt sind. Zwischen dem Schöpfraum 7 und den Lager- und/oder Antriebsbereichen 8, 9 sind hier keine schleifenden Dichtmittel vorgesehen, so dass der saugseitige Lager- und/oder Antriebsbereich 8 bei üblichen Betriebszuständen der Vakuumpumpe 1 auf einem Unterdruckniveau liegt, während der Druck im Bereich des druckseitigen Lager- und/oder Antriebsbereiches 9 dem Umgebungsdruck entspricht.

Bei der dargestellten Vakuumpumpe 1 sind zwischen den Rotoren 2, 3 und den Lager- und/oder Antriebsbereichen 8, 9 Grasfördereinrichtungen 12, 13 vorgesehen. Diese erzeugen jeweils einen Gas-Förderstrom in Richtung weg von den Lager- und/oder Antriebsbereichen 8, 9 und in Richtung zu den Rotoren 2, 3 und/oder zum Auslass 11 des Schöpfraums 7. Die Gasfördereinrichtungen 12, 13 sind innerhalb des Schöpfraumgehäuses 6 zwischen dem jeweils angrenzenden Lager- und/oder Antriebsbereich 8, 9 einerseits und den Rotoren 2, 3 andererseits angeordnet.

Im Übrigen sind die Gasfördereinrichtungen 12, 13 auf den Wellen 4, 5 angeordnet und werden von diesen angetrieben. Bei Betrieb der Vakuumpumpe 1 werden somit Stäube, Gase und Dämpfe von den Gasfördereinrichtungen 12, 13 zurück in Richtung zu den Rotoren 2, 3 und/oder zum Auslass 11 gefördert, so dass die Lager- und/oder Antriebsbereiche 8, 9 vor diesen Stäuben, Gasen und Dämpfen geschützt sind. Die Gasfördereinrichtungen 12, 13 verhindern, dass im Schöpfraum 7 geförderte Medien und damit Gase, Stäube, Dämpfe durch die Wellendurchführungen 14 nach außen in den Umgebungsbereich der Vakuumpumpe 1 und/oder in einen angrenzenden Lager- und/oder Antriebsbereich 8, 9 gedrückt werden. Der Schutz der Lager- und/oder Antriebsbereiche 8, 9 kann weiter verstärkt werden, wenn Spülgas, insbesondere

Umgebungsluft, von außen zugeführt und von den Gasfördereinrichtungen 12, 13 in den Schöpfraum 7 und zum Auslass 11 gefördert wird.

Da sich bei Betrieb der Vakuumpumpe 1 im saugseitigen Bereich nahe dem Einlass 10 und damit auch im angrenzenden Lager- und/oder Antriebsbereich 8 ein Unterdruckniveau ausbildet, ist hier vorzugsweise keine oder nur eine sehr geringe Zufuhr eines externen Spülgases vorgesehen. Abgesehen von der zuvor beschriebenen Möglichkeit, einen gering dosierten und gegebenenfalls einstellbaren Spülgasstrom dem Lager- und/oder Antriebsbereich 8 und/oder einem Bereich 15 zwischen dem Lager- und/oder Antriebsbereich 8 und dem Schöpfraum 7 zuzuführen, ist das Gehäuseteil 8a für den Lager- und/oder Antriebsbereich 8 auf der Saugseite der Vakuumpumpe 1 im Wesentlichen gasdicht mit dem Schöpfraumgehäuse 6 verbunden.

Nicht dargestellt ist, dass die Gasfördereinrichtung 12 auf der Saugseite der Vakuumpumpe 1 nicht zwingend vorgesehen sein muss. Grundsätzlich kann es aufgrund des herrschenden Unterdrucks möglich sein, den saugseitigen Lager- und/oder Antriebsbereich 8 lediglich durch einen begrenzten und gegebenenfalls einstellbaren Spülgasstrom, der dem Lager- und/oder Antriebsbereich 8 und/oder dem Bereich 15 zugeführt wird, vor Gasen und Dämpfen aus dem S chöpfraum 7 zu schützen.

Der druckseitige Bereich der Vakuumpumpe 1 nahe dem Auslass 11 und der benachbarte Lager- und/oder Antriebsbereich 9 stehen unter Atmosphärendruck. Daher ist es nicht notwendig, dass das Gehäuseteil 9a für den Lager- und/oder Antriebsbereich 9 gasdicht mit dem Schöpfraumgehäuse 6 verbunden ist. Hier kann dem Schöpfraum 7 über Kanäle 14a und die Wellendurchführungen 14 Spülgas, insbesondere Umgebungsluft, auf Umgebungsdruck zugeführt werden. Die Kanäle 14a können außen mit einem Gasanschluss versehen sein. Ergänzend und/oder alternativ ist es auch möglich, Spülgas direkt durch den Lager- und/oder Antriebsbereich 9 hindurch anzusaugen, wobei das Gehäuseteil 9a eine entsprechende Eintrittsöffnung (nicht dargestellt) für das Spülgas aufweisen muss.

Fig. 1 zeigt eine Vakuumpumpe 1 mit einem Einlass 10 auf der einen Seite des Schöpfraums 7 und mit einem Auslass 11 auf der anderen Seite des Schöpfraums 7. Nicht dargestellt ist, dass die Vakuumpumpe 1 auch einen zweiflutigen Aufbau aufweisen kann, bei dem der Einlass im mittleren Bereich des Schöpfraums 7 und jeweils ein Auslass an beiden Enden des Schöpfraums 7 korrespondierend zu der Position des Einlasses 10 und des Auslasses 11 bei der in Fig. 1 dargestellten Vakuumpumpe 1 vorgesehen sind. In diesem Fall herrscht an den beiden Auslässen Atmosphärendruck.

In den Fig. 2a und 2b sind beispielhafte Ausbildungen der Gasfördereinrichtungen 12, 13 als Lüfter mit Lüfterrädern 16, 17 gezeigt. Die Lüfterräder 16, 17 sind auf den Wellen 4, 5 angeordnet und von diesen angetrieben. Gemäß Fig. 2a weist das Lüfterrad 16 gerade Flügel 18 auf. Dadurch ist der von dem Lüfterrad 16 geförderte Volumenstrom drehrichtungsunabhängig. Gemäß Fig. 2b kann das Lüfterrad 17 auch gebogene Flügel 19 aufweisen, so dass eine effiziente Gasförderung möglich ist, wobei jedoch die Förderrichtung durch die vorgegebene Drehrichtung des Lüfterrads 17 definiert ist.

In Fig. 3 ist eine Vakuumpumpe 1 mit fliegenden Rotoren 2, 3, also bei lediglich einseitiger Lagerung der Wellen 4, 5, dargestellt. Konstruktiv gleich ausgebildete und/oder funktionsgleiche Bauteile sind mit gleichen Bezugszeichen versehen.

Gemäß der in Fig. 3 dargestellten Ausführungsform ist saugseitig kein Lager- und/oder Antriebsbereich 8 vorgesehen, so dass auf der Saugseite keine Lagerfette oder dergleichen freigesetzt werden können.

Analog zu der in Fig. 3 dargestellten Bauform mit fliegenden Rotoren 2, 3 kann die Vakuumpumpe 1 auch Wellen 4, 5 aufweisen, die jeweils an beiden Wellenenden Rotoren 2, 3 aufweisen. In diesem Falle ragen die Wellen 4, 5 durch das Gehäuseteil 9a des Lager- und/oder Antriebsbereichs 9 aus Fig. 3 nach unten heraus. An den nach unten heraustretenden Wellenenden sind dann ebenfalls Rotoren 2, 3 vorgesehen, die in einem weiteren Schöpfraum 7 (begrenzt durch ein weiteres Schöpfraumgehäuse 6) angeordnet sind. Es versteht sich, dass auch auf der Seite des weiteren Schöpfraums 7 Gasfördereinrichtungen 13 vorgesehen sein können, um den Lager- und/oder Antriebsbereich 9 auch auf dieser Seite vor dem Eindringen von Stäuben, Gasen und Dämpfen aus dem weiteren Schöpfraum 7 zu schützen. Die beiden Schöpfräume 7 der zuvor beschriebenen Anordnung können mit ihren Rotor-Paaren seriell oder parallel verschaltet sein, was sich entsprechend auf die Druckverhältnisse (Vakuum oder Atmosphärendruck) auswirkt und auch Auswirkungen auf eine mögliche Spülgaszufuhr (Spülgaszufuhr vorgesehen oder keine bzw. lediglich sehr geringe Spülgaszufuhr) haben kann.

Die schematische Schnittdarstellung in Fig. 4 zeigt eine bevorzugte Ausführungsform der Vakuumpumpe 1, bei der die Rotoren 2, 3 fliegend gelagert sind. Die Wellen 4, 5 sind durch ein magnetisches Getriebe 20 synchronisiert, wobei der Antrieb der Wellen 4, 5 als integrierter Zwei-Wellen-Synchronmotor ausgebildet ist.

Der Lager- und Antriebsbereich 9 weist Lagerteile 22, 23 zur Lagerung der Wellen 4, 5 auf, wobei die Lagerteile 22, 23 als Kugellager ausgebildet sein können. Zwischen den Lagerteilen 22, 23 sind Scheiben 24, 25 mit Permanentmagneten am Außenumfang angebracht, wobei die Permanentmagnete spiegelbildlich über den Umfang abwechselnd gepolt sind. Durch die wechselseitigen Kräfte der Permanentmagnete synchronisieren sich die Scheiben 24, 25 und somit die Wellen 4, 5. Die Scheiben 24, 25 laufen mit kleinem Abstand zueinander, so dass ein berührungsfreies magnetisches Getriebe 20 gebildet wird. Die Scheiben 24, 25 sind radial außen umgeben von einem Motor-Stator 26, der aus Blechpaketen mit Wicklungen besteht, die von einer nicht dargestellten Steuerungselektronik geeignet bestromt werden, um die magnetisierten Scheiben 24, 25 in eine synchrone Rotation zu versetzen. Die gezeigte Anordnung bildet somit einen Zwei-Wellen-Synchronmotor. Der Ausdruck "synchron" bezieht sich dabei sowohl auf die Rotation der Scheiben 24, 25 bezüglich des von außen angelegten magnetischen Feldes als auch auf die Rotation der Scheiben 24, 25 relativ zueinander.

Nicht dargestellt ist, dass die Gasfördereinrichtungen 13 eine außen liegende Verzahnung aufweisen und im gegenseitigen, berührungslosen Eingriff stehen können, um als Notlaufgetriebe für den Fall des Versagens des magnetischen Getriebes 20, gebildet durch die Scheiben 24, 25, zu dienen.

Das Schöpfraumgehäuse 6 steht in diesem Beispiel mit dem Gehäuseteil 9a, das den Lager- und Antriebsbereich 9 begrenzt, in einer Strömungsverbindung.

Im Betrieb der Vakuumpumpe 1 wird durch die Wirkung der Gasfördereinrichtungen 13 sichergestellt, dass keine Stäube, Gase und Dämpfe aus dem Schöpfraum 7, d. h. dem Bereich der Vakuumpumpe 1, in dem die Rotoren 2, 3 angeordnet sind, in den Lager- und Antriebsbereich 9 einströmen können. Um diesen Effekt zu unterstützen, kann ein von außen zugeführter Spülgasstrom 21 von den Gasfördereinrichtungen 13 aus dem Lager- und Antriebsbereich 9 in Richtung zum Schöpfraum 7 gefördert werden. Dazu weist das Gehäuseteil 9a Kanäle 27, 28 auf, wobei die Kanäle 28 mit den Wellendurchführungen 14 strömungsleitend verbunden sind. Durch das Spülgas wird der Lager- und Antriebsbereich 9 sehr wirkungsvoll vor Stäuben, Gasen und Dämpfen aus dem Schöpfraum 7 geschützt, wobei der Spülgasstrom 21 zusätzlich zur Kühlung des Antriebs der Wellen 4, 5, gebildet durch die Scheiben 24, 25 und den Stator 26, beiträgt. Am Einlass des Spülgaskanals 27 kann vorzugsweise ein Gasanschluss vorgesehen sein, so dass ein Inertgas oder sonstiges Spülgas zugeführt werden kann, sofern die Zufuhr von Umgebungsluft als Spülgas nicht gewünscht ist.

Grundsätzlich ist es ergänzend und/oder alternativ auch möglich, dass Spülgas direkt von außen angesaugt wird und über die Wellendurchführungen 14 in den Schöpfraum 7 eintritt. Dies gilt insbesondere dann, wenn das Spülgas den Lager- und Antriebsbereich 9 nicht durchströmen soll. In diesem Fall können Spülgaskanäle den Außenbereich bzw. die Umgebung der Vakuumpumpe 1 mit den Wellendurchführungen 14 direkt verbinden. Zudem kann ein außen liegender Gasanschluss für die Zufuhr eines Inertgases vorgesehen sein. Darüber hinaus können außen liegende Filter vorgesehen sein, um den Eintritt von Stäuben oder dergleichen mit dem Spülgas zu verhindern.

Wie sich weiter aus Fig. 4 ergibt, kann der das Schöpfraumgehäuse 6 bildende Teil der Vakuumpumpe 1 von den Wellendurchführungen 14 ausgehende Ablaufschrägen 29 aufweisen, die als Kondensatablauf dienen. Die vom Schöpfraum 7 abgewandten Seiten der Gasfördereinrichtungen 13 sowie der angrenzende Teil des Schöpfraumgehäuses 6 sind dabei so ausgeformt, dass jeweils der wellennahe Teil näher am Schöpfraum 7 liegt als der wellenferne Teil. Dadurch wird verhindert, dass flüssige Kondensate aus dem Schöpfraum 7 in den Lager- und Antriebsbereich 9 fließen können, und zwar unabhängig von der Einbaulage der Vakuumpumpe 1.

Für alle zuvor beschriebenen alternativen Ausführungsformen gilt, dass die Gasfördereinrichtungen 12, 13 auch außerhalb des Schöpfraums 7, d. h. außerhalb des den Schöpfraum 7 begrenzenden Schöpfraumgehäuses 6, angeordnet sein können, nämlich zwischen dem Schöpfraumgehäuse 6 und einem angrenzenden Lager- und/oder Antriebsbereich 8, 9.

Gemäß Fig. 5 kann eine Spülung der Vakuumpumpe 1 mit einem Spülgas am ßetriebsende vorgesehen sein. Zu diesem Zweck ist eine im Einlass 10 des Schöpfraums 7 mündende Ansaugleitung 30 und eine mit dem Schöpfraum 7 verbundene Spülgasleitung 31 vorgesehen, wobei die Ansaugleitung 30 ein Ansaugventil 32 und die Spülgasleitung 31 ein Spülgasventil 33 ausweist und wobei eine Steuereinrichtung 34 zur Betätigung der Ventile 32, 33 vorgesehen ist, die auch den Antrieb der Wellen 4, 5 steuert. Die Ventile 32, 33 sind motorisch oder elektromagnetisch angetrieben. Bei der dargestellten Ausführungsform mündet die Spülgasleitung 31 in die Ansaugleitung 30 zwischen dem Ansaugventil 32 und dem Einlass 10 in den Schöpfraum 7. Grundsätzlich kann die Spülgasleitung 31 auch direkt in den Schöpfraum 7 münden.

Die Steuereinrichtung 34 ist derart ausgebildet, dass am Ende eines Pumpvorgangs zunächst das Ansaugventil 32 geschlossen wird. Anschließend wird das Spülgasventil 33 geöffnet was zum Eintritt von Spülgas in den Schöpfraum 7 führt. Die Wellen 4, 5 werden bei diesem Spülvorgang weiter angetrieben, gegebenenfalls mit verringerter Drehzahl. Nach einer bestimmten Zeit wird die Rotation der Wellen 4, 5 beendet und das Spülgasventil 33 wird ebenfalls geschlossen.

Darüber hinaus kann ein Rückschlagventil 35 in einer Auslassleitung 36 angeordnet sein, die in den Auslass 11 der Vakuumpumpe 1 mündet. Dadurch kann eine Geräuschverringerung beim Pumpenbetrieb erreicht werden. Zudem können Schalldämpfer oder Gasumlenkungen vorgesehen sein, um die Geräuschentstehung beim Pumpenbetrieb weiter zu verringern.

Alle Merkmale der dargestellten Ausführungsformen können beliebig miteinander kombiniert werden, auch wenn dies nicht im Einzelnen beschrieben ist.

## Patentansprüche

1. Vakuumpumpe (1) mit wenigstens einer einen Rotor (2, 3) als Pumpeinrichtung aufweisenden Welle (4, 5), wenigstens einem Lager- und/oder Antriebsbereich (8, 9) für die Welle (4, 5) und wenigstens einem Schöpfraum (7), wobei bei einem Pumpvorgang ein Medium durch Rotation des Rotors (2, 3) von einem Einlass (10) des Schöpfraums (7) zu einem Auslass (11) des Schöpfraums (7) gefördert wird,
**dadurch gekennzeichnet,**
**dass** wenigstens eine Gasfördereinrichtung (12, 13) vorgesehen ist und dass die Gasfördereinrichtung (12, 13) zum Fördern des Mediums weg vom Lager- und/oder Antriebsbereich (8, 9) in Richtung zum Rotor (2, 3) und/oder zum Auslass (11) des Schöpfraums (7) ausgebildet ist.

2. Vakuumpumpe nach Anspruch 1, **dadurch gekennzeichnet,**
**dass** die Gasfördereinrichtung (12, 13) zwischen dem Lager- und/oder Antriebsbereich (8, 9) für die Welle (4, 5) und dem Rotor (2, 3) angeordnet ist, wobei, vorzugsweise, die Gasfördereinrichtung (12, 13) innerhalb eines den Schöpfraum (7) begrenzenden Schöpfraumgehäuses (6) angeordnet ist.

3. Vakuumpumpe nach Anspruch 1 oder 2, **dadurch gekennzeichnet,**
**dass** eine Gasfördereinrichtung (13) nur an der dem Auslass (11) des Schöpfraums (7) zugewandten Seite der Vakuumpumpe vorgesehen ist und
**dass** an der dem Einlass (10) des Schöpfraums (7) zugewandten Seite der Vakuumpumpe vorzugsweise nur ein Spülgasstrom zugeführt wird.

4. Vakuumpumpe nach einem der vorhergehenden Ansprüche, **dadurch gekennzeichnet,**
**dass** als Gasfördereinrichtung (12, 13) ein Lüfter mit wenigstens einem Lüfterrad (16, 17) vorgesehen ist.

5. Vakuumpumpe nach einem der vorhergehenden Ansprüche, **dadurch gekennzeichnet,**
**dass** die Gasfördereinrichtung (12, 13) von der Welle (4, 5) der Vakuumpumpe angetrieben und/oder auf dieser montiert ist.

6. Vakuumpumpe nach Anspruch 2 und ggf. einem der Ansprüche 3 bis 5, **dadurch gekennzeichnet,**
**dass** die Grasfördereinrichtung (12, 13) zwischen dem Rotor (2, 3) und einer Außenwand des Schöpfraumgehäuses (6) angeordnet und die Welle (4, 5) durch das Schöpfraumgehäuse (6) hindurch geführt ist.

7. Vakuumpumpe nach Anspruch 6, **dadurch gekennzeichnet,**
**dass** das Schöpfraumgehäuse (6) wenigstens eine von einer Wellendurchführung (14) ausgehende Ablaufschräge (29) für einen Kondensatablauf aufweist, wobei, vorzugsweise die vom Schöpfraum (7) abgewandten Seiten der Gasfördereinrichtung (13) sowie der angrenzende Teil des Schöpfraumgehäuses (6) so ausgeformt sind, dass jeweils der wellennahe Teil näher am Schöpfraum (7) liegt als der wellenferne Teil.

8. Vakuumpumpe nach einem der vorhergehenden Ansprüche, **dadurch gekennzeichnet,**
**dass** zwei jeweils wenigstens einen Rotor (2, 3) aufweisende Wellen (4, 5) vorgesehen sind, wobei jeder Welle (4, 5) wenigstens eine Gasfördereinrichtung (12, 13) zugeordnet ist, und wobei, vorzugsweise, die Gasfördereinrichtungen (12, 13) als Synchrongetriebe für eine Synchronisation der Wellen (4, 5) zusammenwirken.

9. Vakuumpumpe nach einem der vorhergehenden Ansprüche, **dadurch gekennzeichnet,**
**dass** eine Spülgaszufuhr in den Bereich zwischen dem Lager- und/oder Antriebsbereich (8, 9) und dem Schöpfraum (7) und/oder direkt in den Lager- und/oder Antriebsbereich (8, 9) vorgesehen ist.

10. Vakuumpumpe (1) mit wenigstens einer einen Rotor (2, 3) als Pumpeinrichtung aufweisenden Welle (4, 5), wenigstens einem Lager- und/oder Antriebsbereich (8, 9) für die Welle (4, 5) und wenigstens einem Schöpfraum (7), wobei bei einem Pumpvorgang ein Medium durch Rotation des Rotors (2, 3) von einem Einlass (10) des Schöpfraums (7) zu einem Auslass (11) des Schöpfraums (7) gefördert wird,
insbesondere nach einem der vorhergehenden Ansprüche,
**dadurch gekennzeichnet,**
**dass** über einen zwischen dem Lager- und/oder Antriebsbereich (8, 9) und dem Schöpfraum (7) angeordneten Zwischenraum (15, 14a) das Medium und/oder Spülgas mit einer mit dem Zwischenraum (14a, 15) verbundenen Absaugeinrichtung absaugbar ist.

11. Vakuumpumpe nach einem der vorhergehenden Ansprüche, **dadurch gekennzeichnet,**
**dass** zwei synchron zueinander in entgegengesetzter Richtung drehbare Rotoren (2, 3) aufweisende Wellen (4, 5) und ein Zwei-Wellen-Synchronmotor ausgebildet für einen magnetischen Antrieb und für eine magnetische Synchronisation der Wellen (4, 5) vorgesehen sind.

12. Vakuumpumpe nach Anspruch 11, **dadurch gekennzeichnet,**
**dass** der Zwei-Wellen-Synchronmotor und Lagerteile (22, 23) zur Wellenlagerung der beiden Wellen (4, 5) in einem gemeinsamen Lager- und Antriebsbereich (9) angeordnet sind.

13. Vakuumpumpe nach einem der vorhergehenden Ansprüche, **dadurch gekennzeichnet,**
**dass** eine in den Einlass (10) des Schöpfraums (7) mündende Ansaugleitung (30) mit einem Ansaugventil (32) und/oder eine mit dem Schöpfraum (7) und/oder mit der Ansaugleitung (30) verbundene Spülgasleitung (31) mit einem Spülgasventil (33) vorgesehen sind, und
**dass** eine Steuerungseinrichtung (34) für die Ventile (32, 33) vorgesehen ist.

14. Vakuumpumpe nach Anspruch 13, **dadurch gekennzeichnet,**
**dass** die Steuerungseinrichtung (34) mit einer weiteren Steuerungseinrichtung für die Antriebseinheit der Wellen (4, 5) gekoppelt ist.

15. Vakuumpumpe nach einem der vorhergehenden Ansprüche, **dadurch gekennzeichnet,**
**dass** die Vakuumpumpe eine Wälzkolben-, Klauen- oder, vorzugsweise, eine Schraubenpumpe ist.
